# EUROPÄISCHE PATENTSCHRIFT

(11) **EP 2 644 303 B1**
(45) Veröffentlichungstag und Bekanntmachung des Hinweises auf die Patenterteilung: **04.01.2017**
(21) Anmeldenummer: 13154249.0
(22) Anmeldetag: 06.02.2013
(51) Int. Cl.: B23D 47/02, B25H 1/16

(54) **Maschinenuntergestell**
Machine subframe
Châssis de machine

(30) Priorität: 26.03.2012 DE 102012204802
(43) Veröffentlichungstag der Anmeldung: 02.10.2013
(73) Patentinhaber: Metabowerke GmbH, 72622 Nürtingen (DE)
(72) Erfinder: Vorwerk, Uwe, 49770 Herzlake (DE); Engelmann, Marcus, 49716 Meppen (DE); Bergmann, Laurenz, 49733 Haren / Ems (DE)
(74) Vertreter: Markfort, Iris-Anne Lucie

(56) Entgegenhaltungen:
- EP-A1- 1 614 508
- DE-A1-102009 058 464
- DE-U1- 8 901 527
- DE-U1- 9 001 120
- DE-U1- 20 208 317
- US-A1- 2004 261 903
- US-B1- 6 360 797
- US-B2- 7 201 192
- US-B2- 7 690 408

## Beschreibung

Die Erfindung betrifft ein Maschinenuntergestell für eine Werkzeugmaschine, gemäß den Oberbegriffen der Ansprüche 1 und 2, insbesondere für eine angetriebene Tischkreissäge, umfassend einen Maschinenrahmen, der zumindest in einer Lagerstellung des Maschinenuntergestells einen Aufnahmeraum zur geschützten Aufnahme und Abstützung der Werkzeugmaschine begrenzt, und wenigstens drei, vorzugsweise vier Stützbeine, die schwenkbar an dem Maschinenrahmen gelagert sind.

Derartige Maschinenuntergestelle sind aus dem Stand der Technik bekannt und bieten grundsätzlich den Vorteil, dass das Maschinenuntergestell aus einer Lagerstellung in eine Betriebsstellung überführt werden kann, in der die Stützbeine zur Abstützung des Maschinenrahmens auf einem Untergrund dienen, wobei die Stützbeinen in der Lagerstellung zumindest abschnittsweise innerhalb des durch den Maschinenrahmen begrenzten Aufnahmeraums aufgenommen sind. Hierdurch ist das Maschinenuntergestell mit der Werkzeugmaschine in der Lagerstellung vergleichsweise kompakt, während in der Betriebsstellung des Maschinenuntergestells eine zuverlässige Abstützung der Werkzeugmaschine erreicht wird.

Ein solches Maschinenuntergestell ist beispielsweise von der Firma Festool bekannt, wobei die Stützbeine jeweils paarweise gegenüber dem Maschinenrahmen in den Aufnahmeraum eingeschwenkt werden können. Damit sich die paarweise verbundenen Stützbeine in eingeschwenktem Zustand nicht gegenseitig behindern, ist die Schwenkachse des ersten Stützbeinpaares mit einem in der Betriebsstellung größeren Abstand zu dem Untergrund angeordnet als die Schwenkachse des zweiten Stützbeinpaares.

Weiterhin sind aus dem Stand der Technik Gestelle zum Abstützen und Lagern einer Werkzeugmaschine bekannt, die klappbar gestaltet sind, wobei die Gestelle ferner auch zum Transport der Werkzeugmaschinen geeignet sind. Derartige Gestelle sind beispielsweise aus den Dokumenten DE 10 2009 058 464 A1 und US 7,690,408 B2 bekannt.

Ein Nachteil von solchen Gestellen, die gleichzeitig auch noch zum Transport genutzt werden können, ist oftmals, dass diese in der Lagerstellung vergleichsweise sperrig sind. Weiterhin weisen diese oftmals eine in der Praxis begrenzte Stabilität in der Betriebsstellung auf.

Weitere Tischuntergestelle, die gleichzeitig auch zum Transport genutzt werden können, sind beispielsweise aus den Dokumenten US 6,360,797 B1 und DE 90 01 120.1 U1 bekannt. Auch bei diesen ist die Stabilität des Gestells in der Betriebsstellung begrenzt.

Schließlich offenbart die EP 1 614 508 A1 als nächstliegender Stand der Technik für jeden der Ansprüche 1 und 2 ein Tischuntergestell mit verschwenkbaren Beinen, die über eine Halteanordnung in zwei Schwenkpositionen sicher fixiert werden können. Die erste Position definiert eine Betriebsposition, in der das Bein zum Abstützen des Untergestells genutzt wird, während die zweite Position zum Verstauen bzw. Lagern des Untergestells genutzt werden kann. Hierzu umfasst die Halteranordnung eine Klammer mit einer Klemmschraube sowie zwei nutförmige Ausnehmungen, in die das zugehörige Bein aufgenommen und mittels der Klemmschraube und der Klammer verklemmt werden kann.

Gegenüber dem bekannten Stand der Technik besteht eine Aufgabe der vorliegenden Erfindung darin, ein Maschinenuntergestell bereitzustellen, das in der Betriebsstellung eine möglichst stabile Abstützung einer daran angebrachten Werkzeugmaschine ermöglicht und in einer Lagerstellung möglichst kompakt zusammenklappbar ist, wobei die Werkzeugmaschine insbesondere in der Lagerstellung durch die Komponenten des Maschinenuntergestells geschützt innerhalb des Aufnahmeraums aufgenommen ist.

Demgemäß schlägt die vorliegende Erfindung ein Maschinenuntergestell gemäß einem ersten Aspekt mit den Merkmalen des Anspruchs 1 sowie gemäß einem zweiten Aspekt mit den Merkmalen des Anspruchs 2 für eine Werkzeugmaschine vor, insbesondere für eine angetriebene Tischkreissäge. Dieses umfasst erfindungsgemäß einen Maschinenrahmen, der zumindest in einer Lagerstellung des Maschinenuntergestells einen Aufnahmeraum zur geschützten Aufnahme und Abstützung der Werkzeugmaschine begrenzt, und wenigstens drei, vorzugsweise vier, Stützbeine, die schwenkbar an dem Maschinenrahmen gelagert sind, wobei das Maschinenuntergestell aus seiner Lagerstellung in eine Betriebsstellung überführt werden kann, in der die Stützbeine zur Abstützung des Maschinenrahmens auf einem Untergrund dienen, wobei die Stützbeine in der Lagerstellung zumindest abschnittsweise innerhalb des durch den Maschinenrahmen begrenzten Aufnahmeraums aufgenommen sind, und wobei die

Stützbeine in der Lagerstellung bezüglich des Maschinenrahmens alle in einer im Wesentlichen gleichen Schwenkrichtung verschwenkt sind. Erfindungsgemäß ist ferner vorgesehen, dass die Stützbeine unabhängig voneinander verschwenkbar sind und die Verschwenkachsen, um die die Stützbeine verschwenkbar sind, geneigt zueinander angeordnet sind. Auf diese Weise ist es möglich, die in der Betriebsstellung des Maschinenuntergestells durch die Stützbeine aufgespannte Aufstandsfläche der Stützbeine zu vergrößern und somit eine bessere Stabilität des Maschinenuntergestells zu gewährleisten.

Dadurch, dass nicht, wie im Stand der Technik, die Stützbeine zueinander verschwenkt werden, sondern in eine gleiche Verschwenkrichtung, ist es nicht notwendig, die Schwenkachsen in unterschiedlichen Abständen zum Untergrund anzuordnen, wodurch eine höhere Stabilität erreicht wird. Gleichzeitig jedoch können die Stützbeine weiterhin weitestgehend in dem Aufnahmeraum des Maschinenrahmens aufgenommen werden, ohne dass diese sich dabei gegenseitig behindern. Hierdurch ist eine äußerst kompakte Lagerstellung des Maschinenuntergestells erreichbar.

Gemäß der vorliegenden Erfindung bezeichnet der Maschinenrahmen nicht notwendigerweise einen geschlossenen, d. h. umlaufenden, Rahmen. Stattdessen wird damit eine Rahmenanordnung bezeichnet, die beispielsweise über Rahmen-Streben oder - Profile und dergleichen einen entsprechenden Aufnahmeraum aufspannt. An diesen Streben oder Profilen können zusätzlich Seitenwände bzw. Seitenteile angebracht werden, die einen seitlich umschlossenen Aufnahmeraum bereitstellen.

Der Aufnahmeraum muss jedoch nicht notwendigerweise durch den Rahmen seitlich umschlossen sein. So kann es hingegen für eine besonders leichte Ausführungsform eines derartigen Maschinenuntergestells sinnvoll sein, den Maschinenrahmen möglichst nur durch einzelne miteinander verbundene Streben zu bilden, die den Aufnahmeraum wie beispielsweise Seitenkanten eines Quaders begrenzen.

Der Maschinenrahmen wird erfindungsgemäß durch wenigstens drei Stützbeine in seiner Betriebsstellung von einem Untergrund abgestützt, wobei für eine verbesserte Stabilität vorzugsweise vier Stützbeine vorgesehen sind. Das Anordnen von mehr als vier Stützbeinen ist selbstverständlich grundsätzlich ebenfalls denkbar, wobei regelmäßig jedoch hierdurch kein zusätzlicher technischer Vorteil erzielt werden wird.

Um den Maschinenrahmen aus der Betriebsstellung in seine Lagerstellung und umgekehrt zu überführen, werden die Stützbeine relativ zu dem Maschinenrahmen verschwenkt. Hierzu sind diese schwenkbar an dem Maschinenrahmen gelagert.

Erfindungswesentlich ist gemäß einem ersten Aspekt der vorliegenden Erfindung, dass die Stützbeine nicht in Richtung zueinander und somit in verschiedene Richtungen bezüglich des Maschinenrahmens verschwenkt werden, sondern alle in einer im Wesentlichen gleichen Schwenkrichtung. Von vorne betrachtet, d.h. von der Position, die ein Anwender in Benutzung der Werkzeugmaschine regelmäßig einnehmen würde, können alle Stützbeine bezüglich dem Maschinenrahmen beispielsweise nach rechts oder nach links, nach hinten oder nach vorne verschwenkt werden.

Gemäß der Erfindung ist zudem wenigstens eines der Stützbeine mittels einer Gelenkverbindung an dem Maschinenrahmen gelagert, die neben der Verschwenkbarkeit des Stützbeins relativ zu dem Maschinenrahmen auch eine translatorische Verschiebung des wenigstens einen Stützbeins relativ zu dem Maschinenrahmen ermöglicht. Durch Vorsehen dieser speziellen Gelenkverbindung ist es möglich, wenigstens eines, bevorzugt zwei der Stützbeine nicht nur zu verschwenken, sondern (für eine kompaktere Lagerung) in den Aufnahmeraum des Maschinenrahmens hineinzuschieben. So kann ein erstes Paar von Stützbeinen in den Aufnahmeraum hinein verschwenkt werden, während das zweite Paar von Stützbeinen von dem Aufnahmeraum weg verschwenkt wird und dann in einem weiteren Schritt (vor oder nach dem Verschwenken) durch relatives Verschieben in den Aufnahmeraum hinein geschoben wird. Die Füße der Stützbeine, d. h. diejenigen Enden der Stützbeine, die in der Betriebsstellung den Untergrund kontaktieren, können bei dem zweiten Paar von Stützbeinen noch aus dem Maschinenrahmen vorstehen, wodurch eine leichtere Handhabung gewährleistet ist, wenn das Maschinenuntergestell wieder aus der Lagerstellung zurück in eine Betriebsstellung überführt werden soll.

Gemäß einem zweiten Aspekt der vorliegenden Erfindung wird ein Maschinenuntergestell für eine Werkzeugmaschine bereitgestellt, insbesondere für eine angetriebene Tischkreissäge, das einen Maschinenrahmen, der zumindest in einer Lagerstellung des Maschinenuntergestells einen Aufnahmeraum zur geschützten Aufnahme und Abstützung der Werkzeugmaschine begrenzt, und wenigstens drei, vorzugsweise vier Stützbeine umfasst, die schwenkbar an dem Maschinenrahmen gelagert sind, wobei das Maschinenuntergestell aus seiner Lagerstellung in eine Betriebsstellung überführt werden kann, in der die Stützbeine zur Abstützung des Maschinenrahmens auf einem Untergrund dienen, wobei die Stützbeine in der Lagerstellung zumindest abschnittsweise innerhalb des durch den Maschinenrahmen begrenzten Aufnahmeraums aufgenommen sind, und wobei die Stützbeine mittels einer Gelenkverbindung an dem Maschinenrahmen gelagert sind, die neben der Verschwenkbarkeit des jeweiligen Stützbeins relativ zu dem Maschinenrahmen auch eine translatorische Verschiebung des jeweiligen Stützbeins relativ zu dem Maschinenrahmen ermöglicht.

Bei diesem zweiten Aspekt der Erfindung werden folglich nicht nur ein oder zwei der Stützbeine sowohl relativ zu dem Maschinenrahmen verschwenkt als auch verschoben, sondern alle Stützbeine.

Dabei kann jedem Stützbein eine separate Gelenkverbindung zugeordnet sein oder beispielsweise jedem Paar von Stützbeinen eine separate Gelenkverbindung.

In einer Weiterbildung der Erfindung kann vorgesehen sein, dass die Gelenkverbindung wenigstens einen ersten Aufnahmebereich umfasst, durch den sich eine Rahmenstrebe des Maschinenrahmens zu erstrecken vermag, sowie einen zweiten Aufnahmebereich durch den sich ein Stützbein zu erstrecken vermag.

Alternativ kann die Gelenkverbindung jedoch auch an einer Rahmenstrebe oder einem anderen Teil des Maschinenrahmens angebracht sein, ohne dass sich die Rahmenstrebe durch einen ersten Aufnahmebereich der Gelenkverbindung erstrecken muss. Bei einer solchen Ausführungsform reicht selbstverständlich die Ausbildung eines einzigen Aufnahmebereichs aus.

Dabei kann die Gelenkverbindung sich um die in ihrem ersten Aufnahmebereich aufgenommene Rahmenstrebe verschwenken, so dass das damit verbundene Stützbein ebenfalls eine Schwenkbewegung um die sich durch den Aufnahmebereich erstreckende Rahmenstrebe vollführen kann. Zudem kann das Stützbein relativ zu der Gelenkverbindung entlang des zweiten Aufnahmebereichs, durch den es sich erstreckt, verschoben werden.

Das Maschinenuntergestell kann ferner eine Rollenanordnung zum Rollen des Maschinenuntergestells auf dem Untergrund aufweisen. Dies ist besonders günstig, wenn die Werkzeugmaschine nicht nur an einem Ort in Betrieb genommen und gelagert werden soll, sondern von dem Ort, an dem sie betrieben wird, zu einem anderen Ort, an dem sie gelagert werden soll, transportiert werden muss. Dabei kann die Rollenanordnung bevorzugt an dem Maschinenrahmen angeordnet sein.

Bei einer solchen Ausführungsform kann es in Kombination mit dem wenigstens einen verschiebbaren Stützbein eine dritte definierte Stellung des Maschinenuntergestells geben, die sogenannte Transport- bzw. Trolleystellung, in der eines oder zwei verschiebbare Stützbeine wie auch die anderen verschwenkbaren Stützbeine bereits aus der Betriebsstellung in die Lagerstellung gebracht wurde bzw. wurden, jedoch noch nicht in den Aufnahmeraum eingeschoben ist bzw. sind. Dieses Stützbein bzw. diese Stützbeine können dann, ähnlich wie bei einem Koffertrolley, als Haltegriff zum Führen des Maschinenuntergestells genutzt werden. Die Rollenanordnung kann dabei beispielsweise in der Nähe der anderen beiden Stützbeinlagerstellen an dem Maschinenrahmen angeordnet sein.

Weiterhin kann vorgesehen sein, dass der Maschinenrahmen eine Grundplatte umfasst, die in der Betriebsstellung des Maschinenuntergestells als Auflagefläche für ein zu bearbeitendes Werkstück genutzt werden kann. Diese Grundplatte kann insbesondere über den Maschinenrahmen seitlich überstehen, d. h. in ihren Grundabmessungen breiter und tiefer sein als der diese unterstützende Maschinenrahmen.,

Es kann ferner vorgesehen sein, dass die Stützbeine in der Betriebsstellung und/oder in der Lagerstellung mittels eines Sicherungsmechanismus in ihrer Stellung gegen ein Verschwenken gesichert werden können. Zudem kann vorgesehen sein, dass bei einer Ausführungsform, in der wenigstens ein verschwenkbares und zugleich relativ verschiebbares Stützbein vorgesehen ist, der Sicherungsmechanismus auch dazu dienen kann, dass wenigstens eine schwenkbare und verschiebbare Stützbein zusätzlich gegen ein relatives Verschieben zu sichern. Bei einer Koppelung einer Sicherung gegen ein Verschwenken und einer Sicherung gegen ein Verschieben (translatorische Bewegung) kann beispielsweise der Sicherungsmechanismus auch derart ausgebildet sein, dass eine Verschiebung des jeweiligen Stützbeins nur in bestimmten Winkellagen des Stützbeins vorgesehen ist, z.B. nur in einer ausgeschwenkten Stellung, in der das Stützbein zur Abstützung des Maschinenrahmens dient wird eine translatorische Verschiebung des Stützbeins relativ zu dem Maschinenrahmen durch den Sicherungsmechanismus verhindert.

Der Sicherungsmechanismus kann eine Anzahl von Sicherungsteilen umfassen, von denen wenigstens ein Sicherungsteil fest mit dem Maschinenrahmen verbunden ist (Rahmensicherungsteil) und mit wenigstens einem korrespondierenden Sicherungsteil sichernd zusammenzuwirken vermag, das fest mit einem der Stützbeine verbunden ist (Stützbein-Sicherungsteil). Dabei kann eines der Sicherungsteile oder der korrespondierenden Sicherungsteile (d.h. das Rahmensicherungsteil oder das Stützbein-Sicherungsteil) beispielsweise einen Sicherungsvorsprung umfassen, der in ein als Ausnehmung gebildetes anderes Sicherungsteil (d.h. Stützbein-Sicherungsteil oder das das Rahmensicherungsteil) sichernd einzugreifen vermag. Alternative Ausführungsformen sind jedoch ebenfalls denkbar, beispielsweise dass das Rahmensicherungsteil und das Stützbein-Sicherungsteil als zwei Vorsprünge ausgebildet sind, die sich sichernd aneinander abzustützen vermögen.

Der Sicherungsvorsprung kann beispielsweise an einem manuell betätigbaren Hebel oder dergleichen angeordnet sein und durch Betätigung des Hebels außer Eingriff oder in Eingriff mit der Ausnehmung oder dem jeweils anderen Vorsprung gebracht werden. Weiterhin kann es günstig sein, eines der Sicherungsteile elastisch in Richtung zu der sichernden Position vorzuspannen, beispielsweise mit Hilfe eines Federelements.

Schließlich kann der Sicherungsmechanismus eine Anzahl von Sicherungsanschlägen umfassen, die an dem Maschinenrahmen fest angebracht sind und ein Verschwenken der Stützbeine in nur eine vorgegebene Verschwenkrichtung erlauben oder den möglichen Schwenkwinkel zumindest einseitig begrenzen. Hierdurch wird für den Benutzer, der möglicherweise mit anderen klappbaren Maschinenuntergestellen aus dem Stand der Technik vertraut war, die Bedienung des erfindungsgemäßen Maschinenuntergestells erleichtert, da eine Fehlbedienung (Einklappen der Stützbeine in die falsche Richtung) hierdurch ausgeschlossen werden kann. Weiterhin wird durch Vorsehen derartiger Sicherungsanschläge die Stabilität des Maschinenuntergestells insbesondere in der Betriebsstellung zusätzlich erhöht.

Die vorliegende Erfindung wird nachfolgend unter Bezugnahme auf die beigefügten Figuren detaillierter erläutert. In den Figuren sind drei bevorzugte Ausführungsformen der Erfindung gezeigt, wobei einzelne Merkmale miteinander kombiniert sind. Der Fachmann wird jedoch die einzelnen Merkmale für sich genommen betrachten und gegebenenfalls zu anderen sinnvollen Kombinationen zusammenfügen können.

Es zeigen schematisch:
- Figur 1: eine isometrische Ansicht des erfindungsgemäßen Maschinenuntergestells gemäß einer ersten Ausführungsform in Betriebsstellung,
- Figuren 2a-f: das Maschinenuntergestell der Figur 1 in unterschiedlichen Stellungen;
- Figuren 3a-d: ein erfindungsgemäßes Maschinenuntergestell gemäß einer zweiten Ausführungsform in unterschiedlichen Stellungen und Ansichten; und
- Figuren 4a-d: ein erfindungsgemäßes Maschinenuntergestell gemäß einer dritten Ausführungsform in unterschiedlichen Stellungen und Ansichten.

In den Figuren sind unterschiedliche beispielshafte Ausführungsformen eines erfindungsgemäßen Maschinenuntergestells gezeigt. Dabei betreffen die Figuren 1 bis 2f eine erste Ausführungsform, die Figuren 3a bis d eine zweite Ausführungsform, welche der ersten weitestgehend entspricht, sowie die Figuren 4a bis d eine dritte Ausführungsform. Übereinstimmende Merkmale sind in den Figuren mit den gleichen Bezugszeichen bezeichnet, wobei diesen bei der zweiten Ausführungsform die Ziffer "1" und bei der dritten Ausführungsform die Ziffer "2" vorangestellt ist.

Die Figuren 1 bis 2f zeigen ein erfindungsgemäßes Maschinenuntergestell gemäß der ersten Ausführungsform, das allgemein mit dem Bezugszeichen 10 bezeichnet ist. Das Maschinenuntergestell 10 umfasst einen Maschinenrahmen 20 sowie daran gelenkig angebrachte Stützbeine 30. Wie in Figur 1 zu erkennen ist, wird der Maschinenrahmen 20 im Wesentlichen durch miteinander verbundene Rahmen-Streben 20a begrenzt, die beispielsweise über separate Verbindungsteile 20c miteinander verbunden sein können. Alternativ können diese jedoch ebenfalls direkt, beispielsweise durch Schweißen, stoffschlüssig oder formschlüssig, beispielsweise durch Umformen, miteinander verbunden sein.

Ferner sind vier Seitenteile 20b an den Streben 20a des Maschinenrahmens 20 angeordnet, die den Maschinenrahmen 20 in der gezeigten Ausführungsform seitlich abschließen. In einer alternativen Ausgestaltungsvariante kann jedoch selbstverständlich auch auf diese Seitenteile 20b verzichtet werden.

Die Streben 20a begrenzen einen Aufnahmeraum im Inneren des Maschinenrahmens 20, in dem Komponenten einer daran angebrachten Werkzeugmaschine, wie beispielsweise der Antrieb, geschützt aufgenommen werden können. In der gezeigten Ausführungsform ist in der Figur 1 von der Werkzeugmaschine, einer Tischkreissäge, nur die Sägeanordnung 60 umfassend das Sägeblatt 62 und eine zugehörige Schutzanordnung 64 gezeigt, wobei das Sägeblatt 62 nur teilweise aus einer Grundplatte 24 des Maschinenrahmens 20 vorragt.

Die Grundplatte 24 dient im Betrieb der Werkzeugmaschine dazu, zu bearbeitende Werkstücke abzustützen. Dementsprechend weist die Grundplatte 24 im Bereich des Sägeblatts 62 der Tischkreissäge eine definierte schlitzförmige Ausnehmung 26 auf, durch die sich das Sägeblatt 62 im Betrieb der Werkzeugmaschine zumindest teilweise erstrecken kann. Des Weiteren sind auf der Grundplatte 24 verschiebbare Anschläge 28a und 28b vorgesehen, die eine Anlagefläche für das zu bearbeitende Werkzeug bilden können.

Schließlich ist an dem Maschinenrahmen 20 eine Rollenanordnung mit zwei Rollen 22 angebracht, welche zum rollenden Transport der an dem Maschinenuntergestell 10 angeordneten Werkzeugmaschine dienen können.

Auf weitere an dem Maschinenrahmen 20 angebrachte Details, wie beispielsweise eine Kabelhalterung sowie Betätigungseinheiten zur Betätigung (Ein- und Ausschalten sowie Steuern) der Tischkreissäge soll in dem Zusammenhang mit der vorliegenden Erfindung nicht näher eingegangen werden.

Die Stützbeine 30 sind in der in der Figur 1 gezeigten Stellung des Maschinenuntergestells ausgeklappt und stützen den Maschinenrahmen 20 zusammen mit der Werkzeugmaschine (repräsentiert durch die Sägeanordnung 60) von einem (nicht dargestellten) Untergrund ab. Dabei weisen die Stützbeine 30 Stützfüße 30a und 30b auf, welche beispielsweise aus einem anderen Material als die Stützbeine 30 selbst hergestellt sein können, insbesondere aus Gummi oder dergleichen, um eine bessere Rutschfestigkeit und Standfestigkeit auf dem Untergrund bereitzustellen. Die Stützfüße 30a unterscheiden sich von den Stützfüßen 30b insoweit, als dass diese einen Flansch aufweisen, der als Anschlag für die einschiebbaren Stützbeine (vergleiche Figur 2b) dient. Zugleich können die Stützfüße 30a aufgrund ihrer Form als Handgriffe genutzt werden (vgl. Figur 2c).

Wie nachfolgend anhand der unterschiedlichen Stellungen des Maschinenuntergestells näher erläutert wird, sind die Stützbeine 30 über Gelenkverbindungen 32 und 34 verschwenkbar an dem Maschinenrahmen 20 gelagert. Dabei unterscheiden sich in der ersten Ausführungsform der vorliegenden Erfindung die Gelenkverbindungen 32 und 34 in der Weise voneinander, dass durch die Gelenkverbindungen 34 zusätzlich zu einer Verschwenkbarkeit der Stützbeine 30 relativ zu dem Maschinenrahmen 20 auch eine translatorische Verschiebbarkeit der Stützbeine 30 relativ zu dem Maschinenrahmen 20 bereitgestellt wird.

Die unterschiedlichen Stellungen des erfindungsgemäßen Maschinenuntergestells sind in den Figuren 2a bis 2f gezeigt, wobei Figur 2a eine Lagerstellung des Maschinenuntergestells 10 und der daran angebrachten Werkzeugmaschine zeigt. Aus dieser Lagerstellung kann das Maschinenuntergestell 10 durch eine Kippbewegung (vergleiche den mit "B" bezeichneten Pfeil in der Figur 2b) in eine Transportstellung überführt werden. Um den Rolltransport des Maschinenuntergestells und der daran angeordneten Werkzeugmaschine zu erleichtern, können zwei der Stützbeine 30, die in der Lagerstellung zumindest größtenteils innerhalb des Aufnahmeraums des Maschinenrahmens 20 aufgenommen waren, aus diesem herausgezogen werden (vergleiche den mit "C" bezeichneten Pfeil in der Figur 2c). In dieser Stellung, der sogenannten Trolleystellung, lässt sich das Maschinenuntergestell ähnlich wie ein Koffertrolley einfach von einem Ort zum anderen transportieren, wobei die ausgefahrenen Stützbeine 30 zum Führen und Lenken des rollenden Maschinenuntergestells dienen können.

Soll nun das Maschinenuntergestell in die Betriebsstellung der Figur 2f gebracht werden, so werden zusätzlich auch die anderen beiden Stützbeine aus dem Aufnahmeraum herausgeschwenkt (vergleiche den durch "D" bezeichneten Pfeil der Figur 2d) und die zur Führung des Maschinenuntergestells genutzten Stützbeine 30 in die Betriebsstellung relativ zu dem Maschinenrahmen 20 verschwenkt (vergleiche den mit "E" bezeichneten Pfeil der Figur 2e). Schließlich muss das Maschinenuntergestell nur noch erneut gekippt werden, um in die Betriebsstellung zu gelangen, in der alle vier Stützbeine zur Abstützung auf dem Untergrund dienen.

In den Figuren 3a bis 3c sind die einzelnen nutzbaren Positionen des Maschinenuntergestells nochmals im Detail gezeigt. In Figur 3d ist das Maschinenuntergestell wie in der Figur 3c in seiner Betriebsstellung gezeigt, allerdings nicht von vorne, wie in den Figuren 3a-c, sondern von der Seite.

Die zweite Ausführungsvariante der Figuren 3a bis 3c und 3d entspricht dabei weitestgehend dem Maschinenuntergestell der Figuren 1 und 2a bis 2f, wobei diese Ausführungsform keine Seitenwangen 20b aufweist und die an dem Maschinenuntergestell anbringbare Werkzeugmaschine weggelassen wurde. Des Weiteren unterscheidet sich die Ausführungsform der Figuren 3a bis 3d durch die Ausprägung der Stützfüße der verschiebbaren Stützbeine. Die Stützfüße 130a der Figuren 3a bis 3d sind dabei derart ausgebildet, dass diese wie in der ersten Ausführungsform sowohl als Handgriff bei der Trolleystellung als auch als Anschläge dienen können. Zusätzlich erschweren oder verhindern diese jedoch aufgrund ihrer Ausgestaltung ein unerwünschtes Verkippen des Maschinenuntergestells in der Betriebsstellung und sorgen somit für eine höhere Stabilität der Maschinenuntergestells 110 in dessen Betriebsstellung.

Wie in den Figuren, insbesondere in den Figuren 3c und 3d zu erkennen ist, unterscheiden sich die Gelenkverbindungen bzw. Gelenke 132 und 134 wie folgt voneinander: Das in der Figur 3c links gezeigte Gelenk 132 dient ausschließlich zur gelenkigen Lagerung des zugehörigen Stützbeins 130 an dem Maschinenrahmen 120, wobei, wie insbesondere in Figur 3d zu erkennen ist, die zugehörige Strebe 120a des Maschinenrahmens 120 in den Bereichen, in denen daran ein Gelenk 132 angebracht ist, nicht parallel zu der Grundplatte 124 verläuft, sondern leicht hierzu geneigt ist. Hieraus ergibt sich, dass die Schwenkachsen, um die die Gelenke 132 und somit die damit verbundenen Stützbeine 130 relativ zu dem Maschinenrahmen 120 verschwenkbar sind, ebenfalls zueinander geneigt sind. In ausgeklappter Stellung wird hierdurch eine größere Aufstandsfläche der Stützbeine 130 auf dem Untergrund erreicht, während in eingeklappter Stellung die Stützbeine 130 besser in dem Aufnahmeraum aufgenommen werden können, ohne sich gegenseitig dabei zu behindern.

Die Gelenke 132 können zwei Gelenkteile umfassen, die gemeinsam eine erste Aufnahme für die Rahmenstrebe 120a bilden, an der sie angeordnet sind, sowie eine zweite Aufnahme für das zu befestigende Stützbein. Die Stützbeine können auf unterschiedliche Weise an den Gelenken 132 befestigt werden, beispielsweise kann die Aufnahme sich zunehmend verjüngen, so dass ein eingestecktes Stützbein durch Reibung in der Aufnahme gehalten wird. Alternative Befestigungsvarianten, wie durch Form- oder Stoffschluss sind ebenfalls denkbar.

Weiterhin können im Bereich der ersten Aufnahme Mittel vorgesehen sein, die ein möglichst reibungsarmes Verschwenken des jeweiligen Gelenks 132 relativ zu der Rahmenstrebe 120a ermöglichen, wie z.B. ein Gleitlagerring oder dergleichen. Schließlich kann im Bereich der zweiten Aufnahme ein Sicherungsmechanismus bzw. eine Sicherungsanordnung 150 zur Sicherung des jeweiligen Gelenks in wenigstens einer Stellung relativ zu der Rahmenstrebe 120a vorgesehen sein.

Die in der Figur 3c rechts dargestellten Gelenkverbindungen 134 können in ähnlicher Weise an dem Maschinenrahmen 120 angebracht sein, wobei auch bei diesen Gelenkverbindungen 134 eine geneigte Stellung der Verschwenkachsen durch die Ausbildung der zugehörigen Rahmenstrebe 120 vorgesehen werden kann. Zusätzlich zu einer Verschwenkbarkeit der zugehörigen Stützbeine 130 wird durch die Gelenkverbindungen 134 jedoch auch eine translatorische Verschiebbarkeit der Stützbeine 130 bereitgestellt. So ist an den Gelenkverbindungen 134 im Bereich der zweiten Aufnahme eine Durchgangsöffnung vorgesehen, durch die das zugehörige Stützbein 130 hindurchgeschoben werden kann, wodurch der zugehörige Stützfuß 130a zu dem Maschinenrahmen 120 hin oder von diesem weg verlagert werden kann. Eine eingeschobene Stellung ist in der Figur 3a gezeigt, wobei diese ebenso wie die Figur 2b zeigt, dass für eine besonders platzsparende Aufnahme der Stützbeine 130 innerhalb des Aufnahmeraums der Anstellwinkel der Verschwenkachsen der jeweiligen Stützbeine derart gewählt ist, dass die in den Figuren 3a bis 3c rechts angeordneten Stützbeine seitlich an den links angeordneten Stützbeinen vorbeigeführt werden können.

Damit das Maschinenuntergestell eine zuverlässige und sichere Abstützung eines in der Betriebsstellung zu bearbeitenden Werkstücks bereitstellen kann, ist zudem die Sicherungsanordnung 150 vorgesehen, welche bei den Gelenkverbindungen 132 ein unerwünschtes Verschwenken der Stützbeine 130 relativ zu dem Maschinenrahmen 120 verhindert und bei den Gelenkverbindungen 134 neben einem unerwünschten Verschwenken zusätzlich noch ein unerwünschtes Verschieben der Stützbeine 130 relativ zu dem Maschinenrahmen 120 unterbindet.

Eine solche Sicherungsanordnung 150 kann beispielsweise durch einen verlagerbaren Rastbolzen oder dergleichen gebildet sein, der zur Sicherung gegen eine unerwünschte Verschwenkbewegung mit einem korrespondierenden Sicherungselement an der zugehörigen Rahmenstrebe 120a in Eingriff bringbar ist. Ein solches korrespondierendes Sicherungselement kann beispielsweise eine Ausnehmung, eine Vertiefung oder einen Gegenanschlag umfassen. Das Sicherungselement kann unmittelbar an der Rahmenstrebe 120a angeordnet sein oder an einem zusätzlich damit fest verbundenen Teil, wie einem Rastblech. Weiterhin kann der verlagerbare Rastbolzen einen Anschlag bilden und dadurch eine unerwünschte translatorische Bewegung der Stützbeine relativ zu dem Gelenk 134 verhindern.

In einer denkbaren Ausführungsvariante kann ein Rasthebel mit einem zugehörigen Rastbolzen im Bereich der zweiten Aufnahme des Gelenks 132 oder 134 vorgesehen sein, der sichernd in eine Ausnehmung an der zugehörigen Rahmenstrebe 120a einzugreifen vermag, um das Gelenk 132 oder 134 in seiner Stellung zu fixieren. Der gleiche Rastbolzen oder ein weiterer Rastbolzen kann als Anschlag für das Stützbein 130 in der zweiten Aufnahme des Gelenks 134 dienen und dieses in seiner ausgefahrenen Stellung halten. Zum Lösen der Sicherungsanordnung 150 kann der Hebel einfach in der Weise bewegt werden, dass der Bolzen aus dem jeweiligen Eingriff gelöst wird, so dass dieser eine Bewegung des Gelenks 132 oder 134 relativ zu der Rahmenstrebe 120a und/oder des Stützbeins 130 relativ zu der zugehörigen Gelenkverbindung 134 ermöglicht. Besonders bevorzugt kann die Sicherungsanordnung 150 zusätzlich ein elastisches Element umfassen, das das wie auch immer geartete Sicherungsmittel in einer sichernden Stellung vorspannt.

Die Figuren 4a bis 4d zeigen eine weitere Ausführungsform eines erfindungsgemäßen Maschinenuntergestells, bei dem sowohl die Ausbildung des Maschinenrahmens 220 als auch die gelenkige Anbindung der Stützbeine 230 an dem Maschinenrahmen 220 sich von den ersten beiden Ausführungsfarmen unterscheidet. Die Ansichten der Figuren 4a bis 4d entsprechen dabei denen der Figuren 3a bis 3d.

Der Maschinenrahmen 220 der dritten Ausführungsform umfasst ebenfalls eine Grundplatte 224, von der sich in der Art eines Tisches vier Rahmenstreben 220a wie Beine nach unten erstrecken. Zur Stabilisierung sind zusätzliche Stützstreben 254 vorgesehen, welche wie nachfolgend erläutert wird auch als Führungsschienen für die einschiebbaren Stützbeine dienen können.

Die klappbaren Stützbeine 230 sind in dieser Ausführungsvariante allesamt nicht nur gelenkig, d. h. relativ zu diesem verschwenkbar, mit dem Maschinenrahmen 220 verbunden, sondern zudem auch verschiebbar an diesem angebracht. Dabei weist jede der beinartigen Stützstreben bzw. Beinstrebe 220a des Maschinenrahmens 220 eine Ausnehmung 240 (strichliniert angedeutet in der Figur 4b) auf, durch welche sich die Stützbeine 230 erstrecken und durch welche sie in den Aufnahmeraum eingeschoben werden können.

Die translatorische Verschiebbarkeit der Stützbeine 230 wird durch zwei Anschläge 250 und 252 an den Stützbeinen 230 begrenzt. Der erste im Aufnahmeraum angeordnete Anschlag 250 ist dabei durch ein separates Element gebildet, welches über eine Gelenkverbindung 234 mit dem zugehörigen Stützbein 230 verbunden ist. Der Anschlag begrenzt zum einen die Auszugsbewegung des jeweiligen Stützbeins 230 aus dem Aufnahmeraum des Maschinenrahmens 220. Weiterhin kann der Anschlag 250 jedoch auch als Gleitfuß dienen, der in der Führungsschiene 254 geführt ist.

Die Gelenkverbindung 234 umfasst dabei im Wesentlichen ein Langloch 234b, in welchem ein Lagerbolzen 234a drehbar und verlagerbar aufgenommen ist. Dabei kann der Lagerbolzen 234a fest mit dem Stützbeine 230 verbunden sein und das Langloch 234b dem Anschlagselement 250 zugeordnet sein. Zudem kann die Gelenkverbindung 234 zwei Gelenkteile umfassen, den Beinhalter und das Beingelenk, welche an einem Ende jeweils mit dem Stützbein 230 oder dem Anschlag 250 fest verbunden sind. An dem jeweiligen anderen Ende der Gelenkteile ist das Langloch 234b oder der darin aufgenommene Lagerbolzen 234a ausgebildet.

Wird nun eine Stützbein 230 durch die Ausnehmung 240 so weit herausgezogen, bis der Anschlag 250 an der Innenseite der Beinstrebe 220a anschlägt, so ragt die Gelenkverbindung 234 mit dem Lagerbolzen 234a und dem zugehörigen Langloch 234b bereits auf der anderen Seite der Stützstrebe 220a hervor, so dass das Stützbein 230 relativ zu dem Anschlag 250 und somit auch zu dem Maschinenrahmen 220 verschwenkt werden kann (vergleiche Figur 4c). Durch das Eigengewicht des Maschinenrahmens 220 wird der Lagerbolzen 234a innerhalb des Langlochs 234b nach unten verlagert, so dass die Ausnehmen 240 relativ zu der Oberkante des Beingelenks der Gelenkverbindung 234 verschoben wird. Ein unerwünschtes Wegklappen bzw. Einschieben der Stützbeine 230 wird bei diesem Mechanismus folglich durch eine selbsttätige Verriegelung verhindert.

Die Gelenkverbindung 234 liegt in der ausgeklappten Stellung der Stützbeine (vergleiche Figur 4c) außenseitig an dem Maschinenrahmen 220 an, wobei der Abstand zwischen dem inneren Anschlag 250 und dem Gelenklagerbolzen 234a derart gewählt ist, dass die Gelenkverbindung 234 mit dem Stützbein 230 in Anlage an dem Maschinenrahmen 220 gehalten wird. Auf diese Weise wird gewährleistet, dass die Stützbeine nicht unerwünscht verschwenkt werden können, sondern in der Betriebsstellung des Maschinenuntergestells 210 (vgl. Fig. 4c und 4d) einen stabilen Stand des Maschinenuntergestells bereitstellen.

Die Anlagefläche an der Außenseite des Maschinenrahmens 220 sowie die Ausrichtung des Langlochs 234b sind ebenfalls derart gewählt, dass ein Verschwenken des zugehörigen Stützbeins 230 nur in einer solchen Position möglich ist, in der der Lagerbolzen 234a an dem in Figur 5c oberen Ende des Langlochs 234b anliegt. Eine solche Stellung des Lagerbolzens 234a bezüglich des Langlochs 234b kann nur dadurch erreicht werden, dass das Maschinenuntergestell angehoben wird oder in eine andere Position (vergleichbar mit der Position in der Figur 2b) verlagert wird, in welcher der Anwender das Stützbein 230 gegenüber dem Maschinenrahmen 220 in der gewünschten Weise verschiebt, bis er dieses relativ zu dem Maschinenrahmen 220 verschwenken kann. Erst wenn das Stützbein 230 relativ zu dem Maschinenrahmen 220 verschwenkt ist, kann dieses wiederum durch die Ausnehmung 240 hindurchgeführt und in den Aufnahmeraum des Maschinenrahmens 220 eingeschoben werden.

Dabei lässt sich das Stützbein 230 so lange in den Aufnahmeraum einschieben, bis der zweite Anschlag 252 an der Außenseite des Maschinenrahmens 220 zur Anlage kommt. Wie in Figur 4d ersichtlich, dient der zweite Anschlag 252 zusätzlich auch als Stabilisierung, indem er jeweils zwei Stützbeine 230 miteinander verbindet.

In eingeklappter und eingeschobener Stellung dienen die Stützbeine 230 aufgrund ihrer einseitigen Führung über die Stützstrebe 254 und den Anschlag 250 zudem als zusätzlicher Schutz der innerhalb des Aufnahmeraums aufgenommenen Werkzeugmaschinen-Komponenten.

## Patentansprüche

1. Maschinenuntergestell (10; 110) für eine Werkzeugmaschine, insbesondere für eine angetriebene Tischkreissäge, umfassend:
- einen Maschinenrahmen (20; 120), der zumindest in einer Lagerstellung des Maschinenuntergestells einen Aufnahmeraum zur geschützten Aufnahme und Abstützung der Werkzeugmaschine begrenzt, und
- wenigstens drei, vorzugsweise vier, Stützbeine (30; 130), die schwenkbar an dem Maschinenrahmen gelagert sind,
wobei das Maschinenuntergestell (10; 110) aus seiner Lagerstellung in eine Betriebsstellung überführt werden kann, in der die Stützbeine (30; 130) zur Abstützung des Maschinenrahmens auf einem Untergrund dienen, wobei die Stützbeine (30; 130) in der Lagerstellung zumindest abschnittsweise innerhalb des durch den Maschinenrahmen (20; 120) begrenzten Aufnahmeraums aufgenommen sind, wobei die Stützbeine (30; 130) in der Lagerstellung bezüglich des Maschinenrahmens (20; 120) alle in einer im wesentlichen gleichen Schwenkrichtung verschwenkt sind, wobei die Stützbeine (30; 130; 230) unabhängig voneinander verschwenkbar sind, und wobei die Verschwenkachsen, um die die Stützbeine (10; 110; 210) verschwenkbar sind, geneigt zueinander angeordnet sind,
**dadurch gekennzeichnet, dass** wenigstens eines der Stützbeine (30; 130) mittels einer Gelenkverbindung (34; 134) an dem Maschinenrahmen (20; 120) gelagert ist, die neben der Verschwenkbarkeit des Stützbeins (30; 130) zudem eine translatorische Verschiebung des wenigstens einen Stützbeins (30; 130) relativ zu dem Maschinenrahmen (20; 120) ermöglicht.

2. Maschinenuntergestell (210) für eine Werkzeugmaschine, insbesondere für eine angetriebene Tischkreissäge, umfassend:
- einen Maschinenrahmen (220), der zumindest in einer Lagerstellung des Maschinenuntergestells einen Aufnahmeraum zur geschützten Aufnahme und Abstützung der Werkzeugmaschine begrenzt, und
- wenigstens drei, vorzugsweise vier, Stützbeine (230), die schwenkbar an dem Maschinenrahmen (220) gelagert sind,
wobei das Maschinenuntergestell (210) aus seiner Lagerstellung in eine Betriebsstellung überführt werden kann, in der die Stützbeine (230) zur Abstützung des Maschinenrahmens (220) auf einem Untergrund dienen, wobei die Stützbeine (230) in der Lagerstellung zumindest abschnittsweise innerhalb des durch den Maschinenrahmen (220) begrenzten Aufnahmeraums aufgenommen sind, wobei die Stützbeine (30; 130; 230) unabhängig voneinander verschwenkbar sind, und wobei die Verschwenkachsen, um die die Stützbeine (10; 110; 210) verschwenkbar sind, geneigt zueinander angeordnet sind, **dadurch gekennzeichnet, dass** die Stützbeine (230) mittels einer Gelenkverbindung (234) an dem Maschinenrahmen (220) gelagert sind, die neben der Verschwenkbarkeit des jeweiligen Stützbeins (230) zudem eine translatorische Verschiebung des Stützbeins (230) relativ zu dem Maschinenrahmen (220) ermöglicht.

3. Maschinenuntergestell (10; 110; 210) nach einem der Ansprüche 1 oder 2,
wobei die Gelenkverbindung (34; 134; 234) wenigstens einen ersten Aufnahmebereich umfasst, durch den sich eine Rahmenstrebe (20a; 120a; 220a) des Maschinenrahmens (20; 120; 220) zu erstrecken vermag, sowie einen zweiten Aufnahmebereich durch den sich ein Stützbein (30; 130; 230) zu erstrecken vermag.

4. Maschinenuntergestell (10; 110; 210) nach einem der Ansprüche 1 bis 3,
wobei das Maschinenuntergestell (10; 110; 210) ferner eine Rollenanordnung (22; 122; 222) zum Rollen des Maschinenuntergestells (10; 110; 210) auf dem Untergrund aufweist.

5. Maschinenuntergestell (10; 110; 210) nach einem der Ansprüche 1 bis 4,
wobei die Stützbeine in der Betriebsstellung und/oder der Lagerstellung mittels eines Sicherungsmechanismus (150) in ihrer Stellung gegen ein Verschwenken und/oder gegen ein Verschieben gesichert werden können.

6. Maschinenuntergestell (10; 110; 210) nach Anspruch 5,
wobei der Sicherungsmechanismus die Stützbeine abhängig von ihrer Winkellage relativ zu dem Maschinen gegen ein Verschieben zu sichern oder für ein Verschieben freizugeben vermag.

7. Maschinenuntergestell (10; 110; 210) nach Anspruch 5 oder 6,
wobei der Sicherungsmechanismus (150) eine Anzahl von Sicherungsteilen umfasst, von denen wenigstens ein Sicherungsteil fest mit dem Maschinenrahmen (20; 120; 220) verbunden ist und mit wenigstens einem korrespondierenden Sicherungsteil sichernd zusammenzuwirken vermag, das fest mit einem der Stützbeine (30; 130; 230) verbunden ist.

8. Maschinenuntergestell nach Anspruch 7,
wobei das korrespondierende Sicherungsteil einen Hebel mit einem Sicherungsvorsprung umfasst und wobei der Sicherungsvorsprung in das als Ausnehmung gebildete Sicherungsteil sichernd einzugreifen vermag.

9. Maschinenuntergestell nach einem der Ansprüche 5 bis 8, wobei der Sicherungsmechanismus eine Anzahl von Sicherungsanschlägen umfassen kann, die an dem Maschinenrahmen fest angebracht sind und ein Verschwenken der Stützbeine in nur eine vorgegebene Verschwenkrichtung erlauben oder den möglichen Schwenkwinkel zumindest einseitig zu begrenzen.

## Claims

1. Machine stand (10; 110) for a machine tool, in particular for a driven bench circular saw, comprising:
- a machine frame (20; 120) which, at least in a storage position of the machine stand, delimits a receiving space for protectively receiving and supporting the machine tool, and
- at least three, preferably four, support legs (30; 130) which are pivotably mounted on the machine frame,
wherein the machine stand (10; 110) can be transferred from its storage position into an operating position in which the support legs (30; 130) serve to support the machine frame on an underlying surface, wherein, in the storage position, the support legs (30; 130) are received at least in certain sections within the receiving space delimited by the machine frame (20; 120), wherein, in the storage position, the support legs (30; 130) are all pivoted with respect to the machine frame (20; 120) in a substantially identical pivoting direction, wherein the support legs (30; 130; 230) can be pivoted independently of one another, and wherein the pivoting axes about which the support legs (30; 130; 230) can be pivoted are arranged with an inclination to one another,
**characterized in that**
at least one of the support legs (30; 130) is mounted on the machine frame (20; 120) by means of an articulated connection (34; 134) which, besides allowing the pivotability of the support leg (30; 130), additionally allows a translatory displacement of the at least one support leg (30; 130) relative to the machine frame (20; 120).

2. Machine stand (210) for a machine tool, in particular for a driven bench circular saw, comprising:
- a machine frame (220) which, at least in a storage position of the machine stand, delimits a receiving space for protectively receiving and supporting the machine tool, and
- at least three, preferably four, support legs (230) which are pivotably mounted on the machine frame (220),
wherein the machine stand (210) can be transferred from its storage position into an operating positon in which the support legs (230) serve to support the machine frame (220) on an underlying surface, wherein, in the storage position, the support legs (230) are received at least in certain sections within the receiving space delimited by the machine frame (220), wherein the support legs (30; 130; 230) can be pivoted independently of one another, and wherein the pivoting axes about which the support legs (30; 130; 230) can be pivoted are arranged with an inclination to one another,
**characterized in that**
the support legs (230) are mounted on the machine frame (220) by means of an articulated connection (234) which, besides allowing the pivotability of the respective support leg (230), additionally allows a translatory displacement of the support leg (230) relative to the machine frame (220).

3. Machine stand (10; 110; 210) according to either of Claims 1 and 2, wherein the articulated connection (34; 134; 234) comprises at least a first receiving region through which a frame strut (20a; 120a; 220a) of the machine frame (20; 120; 220) is able to extend, and a second receiving region through which a support leg (30; 130; 230) is able to extend.

4. Machine stand (10; 110; 210) according to one of Claims 1 to 3, wherein the machine stand (10; 110; 210) further has a roller arrangement (22; 122; 222) for rolling the machine stand (10; 110; 210) on the underlying surface.

5. Machine stand (10; 110; 210) according to one of Claims 1 to 4, wherein, in the operating position and/or the storage position, the support legs can be secured in their position against pivoting and/or against displacement by means of a securing mechanism (150).

6. Machine stand (10; 110; 210) according to Claim 5, wherein, dependent on the angular position of the support legs relative to the machine frame, the securing mechanism is able to secure them against displacement or to release them for displacement.

7. Machine stand (10; 110; 210) according to Claim 5 or 6 wherein the securing mechanism (150) comprises a number of securing parts, of which at least one securing part is fixedly connected to the machine frame (20; 120; 220) and is able to interact in a securing manner with at least one corresponding securing part which is fixedly connected to one of the support legs (30; 130; 230).

8. Machine stand according to Claim 7, wherein the corresponding securing part comprises a lever with a securing projection and wherein the securing projection is able to engage in a securing manner in the securing part formed as a cutout.

9. Machine stand according to one of Claims 5 to 8, wherein the securing mechanism can comprise a number of securing stops which are fixedly mounted on the machine frame and allow pivoting of the support legs in only a predetermined pivoting direction or limit the possible pivoting angle at least on one side.

## Revendications

1. Châssis de machine (10; 110) pour une machine-outil, en particulier pour une scie circulaire de table entraînée, comportant:
- un cadre de machine (20; 120) qui, au moins dans une position de stockage du châssis de la machine, délimite un espace de réception pour assurer une réception protégée et un appui pour la machine-outil, et
- au moins trois et de préférence quatre pieds d'appui (30; 130) qui sont pivotants et logés dans le cadre de la machine,
dans lequel, le châssis de machine (10; 110) peut être transféré de sa position de stockage dans une position de travail, dans laquelle les pieds d'appui (30; 130) servent à supporter le cadre de la machine et pour constituer un châssis; dans laquelle les pieds d'appui (30; 130) sont, dans leur position de stockage, au moins en partie contenus à l'intérieur de l'espace de réception délimité par le cadre de machine (20; 120), dans lequel les pieds d'appui (30; 130) sont, dans la position de stockage agencés pour être en fait tous pivotants dans la même direction par rapport au cadre de machine (20; 120); dans lequel les pieds d'appui (30; 130; 230) sont agencés pour être pivotants indépendamment les uns des autres, et dans lequel les axes de pivotement, sur lesquels les pieds d'appui (30; 130; 230) peuvent pivoter, sont inclinés les uns par rapport aux autres,
**caractérisé en ce que**
au moins un des pieds d'appui (30; 130) est lié au cadre de machine (20; 120) par une liaison articulée (34, 134), qui, outre le pivotement du pied d'appui (30; 130) permet le décalage d'au moins un des pieds d'appui (30; 130) par rapport au cadre de machine (20; 120).

2. Châssis de machine (210) pour une machine-outil, en particulier, pour une scie circulaire de table entraînée, comportant :
- un cadre de machine (220) qui, au moins dans une position de stockage du châssis de la machine, délimite un espace de réception pour assurer une réception protégée et un appui pour la machine-outil, et
- au moins trois et de préférence quatre pieds d'appui (230) qui sont pivotants et logés dans le cadre (220) de la machine,
dans lequel, le châssis de machine (210) peut être transféré de sa position de stockage dans une position de travail, dans laquelle les pieds d'appui (230) servent à supporter le cadre de machine (220) et pour constituer un châssis ; dans laquelle les pieds d'appui (230), sont, dans leur position de stockage, au moins en partie contenus à l'intérieur de l'espace de réception délimité par le cadre de machine (220), dans lequel les pieds d'appui (30; 130; 230) sont agencés pour être pivotants indépendamment les uns des autres, et dans lequel les axes de pivotement, sur lesquels les pieds d'appui (30; 130; 230) peuvent pivoter, sont inclinés les uns par rapport aux autres,
**caractérisé en ce que**
les pieds le support (230) sont montés au moyen d'une liaison articulée (234) sur le cadre de machine (220), qui permet, en plus du pivotement du pied d'appui concerné (230), un coulissement transversal du pied d'appui (230) par rapport au cadre de machine (220).

3. Châssis de machine (10; 110; 210) selon l'une des revendications 1 ou 2, dans lequel la liaison articulée (34; 134; 234) englobe au moins un premier espace de réception, par lequel s'étend une traverse (20a; 120a; 220a) du cadre de machine (20; 120; 220), de même qu'un second espace de réception par lequel un pied d'appui (30; 130; 230) peut s'étendre.

4. Châssis de machine (10; 110; 210) selon l'une des revendications 1 à 3, dans lequel le châssis de machine (10; 110; 210) comporte en outre une installation de roulage (22; 122; 222) pour déplacer le châssis de machine (10; 110; 210) sur le sol.

5. Châssis de machine (10;110; 210) selon l'une des revendications 1 à 4, dans lequel les pieds d'appui, dans la position de travail et/ou la position de stockage peuvent être sécurisés contre un pivotement ou un glissement en translation au moyen d'un mécanisme de sécurité (150).

6. Châssis de machine (10; 110; 210) selon la revendication 5, dans lequel le mécanisme de sécurité est agencé pour que les pieds de support puissent interdire ou autoriser de manière sécurisée, un déplacement latéral, en fonction de leur position angulaire par rapport à la machine.

7. Châssis de machine (10; 110; 210) selon l'une des revendications 5 ou 6, dans lequel le mécanisme de sécurité (150) comporte une pluralité de pièces de sécurité, dont au moins une pièce de sécurité est liée au cadre de machine (20; 120; 220) et est agencée pour coopérer avec au moins une pièce de sécurité correspondante, qui est couplée de façon rigide avec un des pieds d'appui (30; 130; 230).

8. Châssis de machine selon la revendication 7, dans lequel la pièce de sécurité correspondante comporte un levier équipé d'une protubérance de sécurité et dans lequel la protubérance de sécurité est agencée pour s'engager dans la pièce de sécurité réalisée sous la forme d'un évidement.

9. Châssis de machine selon l'une des revendications 5 à 8, dans lequel le mécanisme de sécurité peut comporter une pluralité de butées de sécurité, qui sont montées rigidement sur le cadre de machine et n'autorisent un pivotement des pieds d'appui que dans une seule direction de pivotement, ou de limiter l'angle de pivotement possible au moins de façon univoque.
